# EUROPÄISCHE PATENTSCHRIFT

(11) **EP 0 619 788 B1**
(45) Veröffentlichungstag und Bekanntmachung des Hinweises auf die Patenterteilung: **15.11.1995**
(21) Anmeldenummer: 93902126.7
(22) Anmeldetag: 22.12.1992
(51) Int. Cl.: B61F 3/16, B61F 5/32

(54) **FAHRWERKSHOLM**
CHASSIS MEMBER
LONGERON DE CHASSIS

(30) Priorität: 09.01.1992 EP 92100279
(43) Veröffentlichungstag der Anmeldung: 19.10.1994
(73) Patentinhaber: SIEMENS AKTIENGESELLSCHAFT, 80333 München (DE)
(72) Erfinder: SCHEUCKEN, Heinrich, D-4330 Mülheim/Ruhr (DE); GIROD, Hansjochen, D-4330 Mülheim/Ruhr (DE); KORN, Gerhard, D-4330 Mülheim/Ruhr (DE)
(86) Internationale Anmeldenummer: EP9202979
(87) Internationale Veröffentlichungsnummer: WO9313970

(56) Entgegenhaltungen:
- EP-A- 0 282 738
- DE-A- 2 552 192
- DE-A- 3 546 493
- GB-A- 872 389

## Beschreibung

Die Erfindung bezieht sich auf einen Fahrwerksholm für wenigstens ein Einzelrad eines Schienenfahrzeugs.

Für Einzelräder von Schienenfahrzeugen ist in der DE-C-35 46 493 eine Radführungsschwinge vorgeschlagen worden. Diese Radführungsschwinge ist mit ihrem einen Ende vertikal beweglich und horizontal fest über einen Lagerbock mit einem Wagenkasten des Schienenfahrzeugs verbunden und mit ihrem anderen Ende über eine Lastfeder an dem Wagenkasten abgestützt. Dadurch, daß die Radführungsschwinge nur über eine Lastfeder am Wagenkasten abgestützt ist, muß der Lagerbock neben der Aufnahme der Längskräfte auch die Abstützung des Wagenkastens übernehmen. Der Fahrkomfort während eines Beschleunigungs und Bremsvorganges ist deshalb noch nicht optimal.

Aufgabe der vorliegenden Erfindung ist es, einen Fahrwerksholm der eingangs genannten Art zu schaffen, der die Konstruktion eines fahrgastfreundlichen Schienenfahrzeugs mit einem, insbesondere auch bei Beschleunigungs- und Bremsvorgängen, verbesserten Fahrkomfort ermöglicht.

Diese Aufgabe wird erfindungsgemäß durch die Merkmale des Anspruchs 1 gelöst. Vorteilhafte Ausgestaltungen der Erfindung sind in den Ansprüchen 2 bis 18 beschrieben.

Der erfindungsgemäße Fahrwerksholm ist über einen Längsstabilisator mit dem Wagenkasten des Schienen fahrzeugs verbunden und über wenigstens zwei Lastfedern am Wagenkasten abgestützt. Die Fahrzeugabstützung sowie die längselastische Stabilisierung des Fahrzeugs bei auftretenden Vortriebs- und Bremskräften erfolgt also getrennt. Damit ist eine bessere Aufnahme der langen Schwingungen sowie der Querkräfte durch die Lastfedern möglich, wobei gleichzeitig die während eines Beschleunigungs- oder Bremsvorganges auftretenden Längskräfte besser vom Fahrwerksholm auf den Wagenkasten übergeleitet werden.

Weitere Vorteile und Einzelheiten der Erfindung ergeben sich aus der nachfolgenden Beschreibung von Ausführungsbeispielen anhand der Zeichnung und in Verbindung mit den Ansprüchen 2 bis 18. Es zeigen:
- FIG 1: eine Seitenansicht einer ersten Ausführungsform des erfindungsgemäßen Fahrwerksholms,
- FIG 2: einen Schnitt durch den Fahrwerksholm entlang der Linie II-II in FIG 1,
- FIG 3: einen Schnitt durch den Fahrwerksholm entlang der Linie III-III in FIG 1,
- FIG 4: eine Seitenansicht einer zweiten Ausführungsform des erfindungsgemäßen Fahrwerksholms,
- FIG 5: einen Schnitt durch den Fahrwerksholm entlang der Linie V-V in FIG 4.

In den FIG 1-5 ist mit 1 ein Fahrwerksholm bezeichnet, der als verwindungs- und biegesteifer Träger ausgebildet ist und der z.B. aus Stahl, Leichtmetall, kohlefaserverstärktem Kunststoff oder deren Kombinationen hergestellt werden kann. Der Fahrwerksholm 1 ist mit seinem einen Ende über einen Längsstabilisator 2 vertikal beweglich und horizontal fest mit dem Wagenkasten 3 eines Schienenfahrzeugs verbunden und mit beiden Enden über Lastfedern 4 und 5 am Wagenkasten 3 abgestützt.

Im Fahrwerksholm 1 ist ein Einzelrad 6 horizontal schwenkbar gelagert und mittels eines Stellgliedes 7 gegenüber dem Fahrwerksholm 1 um eine in der Aufstandsebene des Einzelrades 6 liegende Schwenkachse horizontal lenkbar. Durch die horizontale Lenkbarkeit des Einzelrades 6 wird das Wagenlaufverhalten in engen Gleisbögen wesentlich verbessert.

Bei den in FIG 1-5 gezeigten Ausführungsbeispielen ist das Einzelrad 6 außenseitig im Fahrwerksholm 1 gelagert. Es ist jedoch auch eine innenseitige Lagerung des Einzelrades 6 möglich.

Darüber hinaus bietet der erfindungsgemäße Fahrwerksholm 1 die Möglichkeit, das Einzelrad 6 in einem Radträger, der im Fahrwerksholm 1 horizontal schwenkbar gehalten ist, drehbar zu lagern. Eine derartige Lagerung eines Einzelrades, die aus der DE-C-35 46 493 bekannt ist, bietet die Möglichkeit auf einfache Weise, z.B. den aus der DE-C-35 38 513 bekannten Radnabenmotor in den Radträger zu integrieren. Anstelle eines Radnabenantriebs kann ein im Fahrwerksholm 1 gelagertes Einzelrad 6 auch von dem in der EP-B-0 247 389 beschriebenen Fahrmotor angetrieben werden. Dieser Fahrmotor ist axial außerhalb der Radwelle des Einzelrades 6 im Radkasten 8 des Wagenkastens 3 angeordnet und steht axial außerhalb des Einzelrades 6 über ein Kegelrad- oder Schneckengetriebe in Mitnahmeverbindung mit der Radwelle.

Der Längsstabilisator 2 ist in Lagern 10,11 im Wagenkasten 3 gelagert und mit einem horizontal geführten Bolzen 12 an den Fahrwerksholm 1 angelenkt. Der Fahrwerksholm 1 ist damit vertikal beweglich, wobei die Überleitung der Vortriebs- und Bremskräfte vom Fahrwerksholm 1 auf den Wagenkasten 3 längselastisch federnd und körperschallgedämpft erfolgt. Damit ergibt sich unabhängig von der Anordnung der Einzelräder und unabhängig davon, ob es sich um ein mitlaufendes oder angetriebenes Einzelrad handelt, ein wesentlich verbessertes Brems- und Beschleunigungsverhalten des Schienenfahrzeugs.

Zur Aufnahme und elastischen Stabilisierung von Quer- und Verdrehkräften, die z.B. bei der Seitenbeschleunigung des Wagenkastens 3 beim Durchfahren von Kurven auftreten, ist im Bereich des Einzelrades 6 ein Führungselement 9 vorgesehen. Das Führungselement 9 ist hierzu an seinem unteren Ende über ein Lager 13 am Fahrwerksholm 1 und an seinem oberen Ende über ein Lager 14 an einem Schwingungsabsorberelement 15 im seitlichen Radkasten 8 des Wagenkastens 3 befestigt. Das untere Ende des Führungselements 9 ist hierbei vorzugsweise oberhalb der Nabe des Einzelrades 6 mit dem Fahrwerksholm 1 verbunden.

Parallel zu den Lastfedern 4 und 5 verbinden Dämpfungselemente 16 und 17 den Fahrwerksholm 1 mit dem im Radkasten 8 angeordneten Schwingungsabsorberelement 15 (FIG 1+2). Das Schwingungsabsorberelement 15 kann als Kreuz- oder Glockenträger ausgebildet sein. Im vorliegenden Ausführungsbeispiel ist das Schwingungsabsorberelement 15 als Kreuzträger, also vierarmig ausgebildet. Die Arme 151 und 152 sind parallel zur Fahrzeuglängsachse, die beiden anderen Arme 153 und 154 liegen parallel zur Fahrzeugquerachse. Zwischen den in Längsrichtung zeigenden Armen 151 und 152 und dem Radkasten 8 sind Federelemente 18 und 19 angeordnet. Zwischen den in Querrichtung zeigenden Armen 153 und 154 und dem Radkasten 8 sind Federelemente 20 und 21 angeordnet. Die in Längsrichtung eingebauten Federelemente 18 und 19 nehmen die von kurzen Stößen verursachten hochfrequenten Schwingungen auf, die z.B. von Schienenverriffelungen oder starken Verschmutzungen der Schienenköpfe herrühren. Die in Querrichtung eingebauten Federelemente 20 und 21, die eine andere Federcharakteristik haben können, übernehmen in der Querrichtung gemeinsam mit dem Führungselement 9 und den Lagern 13 und 14 die elastische Stabilisierung der Seitenkräfte, die aufgrund der Seitenbeschleunigung des Wagenkastens 3 beim Durchfahren von Kurven auftreten und ein Kippmoment zwischen Radaufstandspunkt und Fahrwerksholm 1 entstehen lassen. Durch die Lagerung des Führungselementes 9 in den Lagern 13 und 14 ist eine Längsbewegung des Fahrwerksholms 1 gegenüber dem Wagenkasten 3 innerhalb des Federweges des Längsstabilisators 2 als Folge der auftretenden Vortriebs- und Bremskräfte möglich.

In den FIG 4 und 5 werden die auf den Fahrwerksholm 1 wirkenden Quer- und Verdrehkräfte durch ein Führungselement 22 aufgenommen. Das Führungselement 22 ist hierbei wiederum wie das Führungselement 9 gemäß den FIG 1-3 über Lager 13 bzw.14 befestigt. In das Führungselement 22 ist ein Dämpfungselement 23 integriert. Konstruktiv kann dies z.B. daduch realisiert werden, daß das Dämpfungselement 23 in einem verstärkten Führungsrohr, das mit Armen versehen ist, integriert ist. Bei dieser Ausführungsform des Fahrwerksholms 1 wird eine optimale Reduzierung der hochfrequenten Stöße bei allen Zuladungsverhältnissen des Schienenfahrzeugs erzielt.

Die Lastfedern 4,5 sowie die Dämpfungselemente 16 und 17 (FIG 1-3) sowie das Dämpfungselement 23 (FIG 4+5) können über eine Druckluftleitung 24 (aus Gründen der Übersichtlichkeit nur in FIG 4 gestrichelt dargestellt) mit Druckluft beaufschlagt werden. Hierdurch wird eine stufenlose Regelung der Dämpfungskräfte als Funktion des Luftdruckes in den Lastfedern 4 und 5 und damit der Wagenbelastung erreicht.

Durch die lastabhängige Beaufschlagung der Lastfedern 4 und 5 mit Druckluft sowie durch die lastabhängige Steuerung des Dämpfungsgrades der Dämpfungselemente 16,17 bzw.23 ist auf einfache Weise eine Niveauregulierung möglich, die gewährleistet, daß die untere Grenze der Bodenfreiheit bei kleinstmöglicher Einstiegshöhe nicht unterschritten wird.

Die in FIG 5 dargestellten Anschläge 25 und 26 dienen lediglich dazu, ein übermäßiges Neigen des Fahrwerksholms 1 gegenüber dem Wagenkasten 3 zu verhindern.

Aufgrund seiner längselastischen Stabilisierung durch den Längsstabilisator 2 ist der erfindungsgemäße Fahrwerksholm 1 besonders gut für die Ausstattung mit einer Schienenbremsvorrichtung 27 geeignet.

Die Schienenbremsvorrichtung 27 ist hierbei an der Unterseite des Fahrwerksholms 1, also an der der Schiene zugewandten Seite angeordnet. Die Schienenbremsvorrichtung 27 umfaßt einen Bremskörper 28, der an einem horizontal drehbeweglichen Bremsträger 29 höhenverstellbar am Fahrwerksholm 1 befestigt ist. Der Bremsträger 29 ist in einer mit dem Fahrwerksholm 1 fest verbundenen Mitnehmereinrichtung 30 horizontal drehbar gelagert. Der Bremskörper 28 ist mit Langlöchern versehen und mit Federn 31 und 32 an höhenverstellbaren Bolzen 33 und 34, die im Bremsträger 29 einschraubbar sind, aufgehängt.

Durch die im Bremsträger 29 einschraubbaren Bolzen 33 und 34 kann auf einfache Weise der am Bremskörper 28 auftretende Bandagenverschl iß berücksichtigt werden. Die Bremskraft wird vom Bremskorper 28 über die Mitnehmereinrichtung 30 direkt auf den Fahrwerksholm 1 und mittels des Längsstabilisators 2 auf den Wagenkasten 3 übergeleitet. Der Bremsträger 29 wird von der Bremskraft nicht belastet, da das Spiel zwischen dem Bremskörper 28 und der Mitnehmereinrichtung 30 kleiner ist als das Spiel der Bolzen 33 und 34 in den Langlöchern des Bremskörpers 28.

Die Einstellung des Bremskörpers 28 auf den Schienenverlauf erfolgt im vorliegenden Ausführungsbeispiel durch das Stellglied 7, welches für die horizontale Lenkbarkeit des Einzelrades 6 verantwortlich ist. Das Stellglied 7 weist hierzu einen mit dem Bremskörper 28 verbundenen Hebel 35 auf.

Die zur Lenkung des Einzelrades 6 und zur Einstellung des Bremskörpers 28 notwendige Ermittlung des Schienenverlaufs kann durch die aus der EP-A-0 374 290 bekannte Schienenverlauf-Meßeinrichtung erfolgen. Diese Meßeinrichtung erfaßt den Schienenverlauf mittels einer opto-elektronischen oder (elektro-)magnetischen Sensoreinrichtung und ermittelt in Abhängigkeit vom Schienenverlauf die für das Stellglied 7 erforderlichen Stellimpulse in einer Auswerteelektronik.

Die Lenkung des Einzelrades 6 kann jedoch auch durch die Einzelrad-Steuervorrichtung gemäß den europäischen Patentanmeldungen 91 101 065.0 und 91 111 580.6 erfolgen. Der Bremskörper 28 kann in diesem Fall z.B. über einen Hebelmechanismus mit dem Lenkhebel für das Einzelrad 6 verbunden sein.

## Patentansprüche

1. Fahrwerksholm (1) für wenigstens ein Einzelrad (6) eines Schienenfahrzeugs, wobei der Fahrwerksholm (1) mit einem Ende über einen Längsstabilisator (2) vertikal beweglich und horizontal fest mit einem Wagenkasten (3) des Schienenfahrzeugs verbunden und mit beiden Enden über Lastfedern (4,5) an dem Wagenkasten (3) abgestützt ist.

2. Fahrwerksholm (1) nach Anspruch 1, wobei das Einzelrad (6) horizontal schwenkbar in dem Fahrwerksholm (1) gelagert und mittels wenigstens eines Stellgliedes (7) gegenüber dem Fahrwerksholm (6) horizontal lenkbar ist.

3. Fahrwerksholm (1) nach Anspruch 1 oder 2, wobei die Lastfedern (4,5) als lastabhängig mit Druckluft beaufschlagbare Druckluftfedern ausgebildet sind.

4. Fahrwerksholm (1) nach einem der Ansprüche 1 bis 3, wobei im Bereich des Einzelrades (6) wenigstens ein Führungselement (9,22) zur Aufnahme von Quer- und Verdrehkräften vorgesehen ist, welches an seinem unteren Ende am Fahrwerksholm (1) und an seinem oberen Ende im seitlichen Radkasten (8) des Wagenkastens (3) befestigt ist.

5. Fahrwerksholm (1) nach Anspruch 4, wobei das Führungselement (9,22) oberhalb der Nabe des Einzelrades (6) mit dem Fahrwerksholm (1) verbunden ist.

6. Fahrwerksholm (1) nach einem der Ansprüche 1 bis 5, wobei im Bereich des Einzelrades (6) ein in Längs- und/oder Querrichtung wirken des Schwingungsabsorberelement (15) vorgesehen ist, das mit dem Fahrwerksholm (1) verbunden ist und im seitlichen Radkasten (8) des Wagenkastens (3) angeordnet ist.

7. Fahrwerksholm (1) nach Anspruch 6, wobei das Schwingungsabsorberelement (15) vierarmig ausgebildet ist und zwei Arme (151,152) parallel zur Fahrzeuglängsachse und zwei Arme (153, 154) parallel zur Fahrzeugquerachse zeigen.

8. Fahrwerksholm (1) nach Anspruch 7, wobei zwischen den in Längsrichtung zeigenden Armen (151,152) des Schwingungsabsorberelementes (15) und dem Radkasten (8) Federelemente (18,19) zur Aufnahme der hochfrequenten Stoßanregungen angeordnet sind.

9. Fahrwerksholm (1) nach Anspruch 7, wobei an den in Querrichtung zeigenden Armen (153,154) des Schwingungsabsorberelementes (15) und dem Radkasten (8) Federelemente (20,21) zur Aufnahme der Querbeschleunigungskräfte angeordnet sind.

10. Fahrwerksholm (1) nach einem der Ansprüche 1 bis 9, wobei zwischen den Lastfedern (4,5) und der Nabe des Einzelrades (6) jeweils ein mit dem Radkasten (8) des Wagenkastens (3) verbundenes Dämpfungselement (16,17) zur Aufnahme der langen Schwingungen angeordnet ist.

11. Fahrwerksholm (1) nach Anspruch 7 und 10, wobei das Dämpfungselement (16,17) mit den parallel zur Fahrzeuglängsachse angeordneten Armen (151,152) des Schwingungsabsorberelements (15) verbunden ist.

12. Fahrwerksholm (1) nach Anspruch 5, wobei in das Führungselement (22) ein Dämpfungselement (23) integriert ist.

13. Fahrwerksholm (1) nach Anspruch 10 oder 12, wobei der Dämpfungsgrad der Dämpfungselemente (16,17,23) lastabhängig steuerbar ist.

14. Fahrwerksholm (1) nach einem der Ansprüche 1 bis 13, wobei an seiner der Schiene zugewandten Seite eine Schienenbremsvorrichtung (27) angeordnet ist, die einen horizontal drehbeweglichen, höhenverstellbaren Bremskörper (28) umfaßt.

15. Fahrwerksholm (1) nach Anspruch 14, wobei der Bremskörper (28) über einen horizontal drehbeweglichen Bremsträger (29) am Fahrwerksholm (1) höhenverstellbar befestigt ist.

16. Fahrwerksholm (1) nach Anspruch 15, wobei die Schienenbremsvorrichtung (27) eine mit dem Fahrwerksholm (1) fest verbundene Mitnehmereinrichtung (30) umfaßt, in welcher der Bremsträger (29) horizontal drehbar gelagert ist.

17. Fahrwerksholm (1) nach Anspruch 16, wobei der Bremskörper (28) gegenüber dem Bremsträger (29) in Längsrichtung bis zur Begrenzung durch die Mitnehmereinrichtung (30) verschiebbar ist.

18. Fahrwerksholm (1) nach Anspruch 17, wobei der Bremskörper (28) mit Langlöchern versehen ist, in denen im Bremsträger (29) einschraubbare Bolzen (33,34) geführt sind.

## Claims

1. Chassis side-piece (1) for at least one single wheel (6) of a rail vehicle, whereby the chassis side-piece (1) is connected at one end by way of a longitudinal stabilizer (2) to a car body (3) of the rail vehicle so as to be vertically moveable and horizontally fixed and it is supported at both ends on the car body (3) by way of load springs (4, 5).

2. Chassis side-piece (1) according to claim 1, whereby the single wheel (6) is mounted in the chassis side-piece (1) so as to be horizontally pivoted and it can be controlled horizontally relative to the chassis side-piece (6) by means of at least one actuator (7).

3. Chassis side-piece (1) according to claim 1 or 2, whereby the load springs (4, 5) are formed as compressed-air springs which can be loaded with compressed air in a load-dependent manner.

4. Chassis side-piece (1) according to one of claims 1 to 3, whereby in the region of the single wheel (6) at least one guide element (9,22) is provided to absorb transverse and torsional forces, which element is fastened at its lower end to the chassis side-piece (1) and at its upper end in the lateral wheel case (8) of the car body (3).

5. Chassis side-piece (1) according to claim 4, whereby the guide element (9,22) is connected to the chassis side-piece (1) above the hub of the single wheel (6).

6. Chassis side-piece (1) according to one of claims 1 to 5, whereby in the region of the single wheel (6) there is provided a vibration-absorber element (15) acting in the longitudinal and/or transverse direction, which element is connected to the chassis side-piece (1) and is arranged in the lateral wheel case (8) of the car body (3).

7. Chassis side-piece (1) according to claim 6, whereby the vibration-absorber element (15) is formed with four arms, and two arms (151,152) point parallel to the longitudinal vehicle axis and two arms (153,154) point parallel to the transverse vehicle axis.

8. Chassis side-piece (1) according to claim 7, whereby between the arms (151,152) of the vibration-absorber element (15) pointing in the longitudinal direction and the wheel case (8) spring elements (18,19) are arranged to absorb the high-frequency collision excitations.

9. Chassis side-piece (1) according to claim 7, whereby at the arms (153,154) of the vibration-absorber element (15) pointing in the transverse direction and at the wheel case (8) spring elements (20,21) are arranged to absorb the transverse acceleration forces.

10. Chassis side-piece (1) according to one of claims 1 to 9, whereby between the load springs (4,5) and the hub of the single wheel (6) there is arranged in each case an absorbing element (16,17) connected to the wheel case (8) of the car body (3) to absorb the longitudinal vibrations.

11. Chassis side-piece (1) according to claim 7 and 10, whereby the absorbing element (16,17) is connected to the arms (151,152) of the vibration-absorber element (15) which are arranged parallel to the longitudinal vehicle axis.

12. Chassis side-piece (1) according to claim 5, whereby an absorbing element (23) is integrated into the guide element (22).

13. Chassis side-piece (1) according to claim 10 or 12, whereby the degree of absorption of the absorbing elements (16,17,23) can be controlled in a load-dependent manner.

14. Chassis side-piece (1) according to one of claims 1 to 13, whereby at its side facing the rail a rail braking device (27) is arranged, which includes a height-adjustable brake body (28) which can be rotated horizontally.

15. Chassis side-piece (1) according to claim 14, whereby the brake body (28) is fastened in a height-adjustable manner to the chassis side-piece (1) by way of a horizontally rotatable brake support (29).

16. Chassis side-piece (1) according to claim 15, whereby the rail braking device (27) includes a carrier device (30) firmly connected to the chassis side-piece (1), in which device the brake support (29) is mounted in a horizontally rotatable manner.

17. Chassis side-piece (1) according to claim 16, whereby the brake body (28) can be displaced relative to the brake support (29) in the longitudinal direction until limitation by way of the carrier device (30).

18. Chassis side-piece (1) according to claim 17, whereby the brake body (28) is provided with slots in which bolts (33,34) are guided which can be screwed into the brake support (29).

## Revendications

1. Longeron (1) de châssis pour au moins une roue (6) indépendante d'un véhicule sur rails, le longeron de châssis (1) étant relié par une extrémité à une caisse de voiture (3) du véhicule sur rails, par l'intermédiaire d'un stabilisateur (2) longitudinal, de manière à être mobile verticalement et fixe horizontalement, et s'appuyant, par ses deux extrémités, sur la caisse (3) par l'intermédiaire de ressorts de charge (4,5).

2. Longeron de châssis (1) suivant la revendication 1, dans lequel la roue (6) indépendante est montée dans le longeron (1) de châssis de manière à pouvoir pivoter horizontalement et peut être orientée horizontalement par rapport au longeron (1) de châssis par l'intermédiaire d'au moins un organe de réglage (7).

3. Longeron (1) de châssis suivant la revendication 1 ou 2, dans lequel les ressorts de charge (4,5) sont agencés sous la forme de ressorts à air comprimé pouvant être alimentés en air comprimé en fonction de la charge.

4. Longeron (1) de châssis suivant l'une des revendications 1 à 3, dans lequel dans la région de la roue (6) indépendante est prévu au moins un élément de guidage (9, 22) destiné à encaisser des forces transversales et des forces de torsion et qui est fixé, par son extrémité inférieure, au longeron (1) de châssis et, par son extrémité supérieure, dans le couvre-roue (8) latéral de la caisse (3).

5. Longeron (1) de châssis suivant la revendication 4, dans lequel l'élément de guidage (9,22) est relié au longeron (1) de châssis, au-dessus du moyeu de la roue (6) indépendante.

6. Longeron (1) de châssis suivant l'une des revendications 1 à 5, dans lequel dans la région de la roue (6) indépendante est prévu un élément (15) d'absorption des vibrations, qui agit dans une direction longitudinale et/ou dans une direction transversale et qui est relié au longeron (1) de châssis et est disposé dans le couvre-roue (8) latéral de la caisse (3).

7. Longeron (1) de châssis suivant la revendication 6, dans lequel l'élément (15) d'absorption des vibrations est agencé avec quatre bras, deux bras (151,152) s'étendant parallèlement à l'axe longitudinal du véhicule et deux bras (153,154) parallèlement à l'axe transversal du véhicule.

8. Longeron (1) de châssis suivant la revendication 7, dans lequel des éléments de ressort (18,19) destinés à encaisser des excitations par choc à haute fréquence sont disposés entre les bras (151,152), qui s'étendent dans une direction longitudinale, de l'élément (15) d'absorption des vibrations et le couvre-roue (8).

9. Longeron (1) de châssis suivant la revendication 7, dans lequel des éléments de ressort (20,21) destinés à encaisser des forces d'accélération transversale sont disposés sur les bras (153,154), qui sont dirigés dans une direction transversale, de l'élément (15) absorbant les vibrations et sur le couvre-roue (8).

10. Longeron (1) de châssis suivant l'une des revendications 1 à 9, dans lequel un élément amortisseur (16,17), qui est relié au couvre-roue (8) de la caisse (3) et sert à absorber les vibrations longitudinales, est disposé entre les ressorts de charge (4,5) et le moyeu de la roue (6) indépendante.

11. Longeron (1) de châssis suivant la revendication 7 ou 10, dans lequel l'élément d'amortissement (16,17) est relié aux bras (151,152), qui sont parallèles à l'axe longitudinal du véhicule, de l'élément (15) absorbant les vibrations.

12. Longeron (1) de châssis suivant la revendication 5, dans lequel un élément d'amortissement (23) est intégré à l'élément de guidage (22).

13. Longeron (1) de châssis suivant la revendication 10 ou 12, dans lequel le degré d'amortissement des éléments d'amortissement (16,17,23) peut être commandé en fonction de la charge.

14. Longeron (1) de châssis suivant l'une des revendications 1 à 13, dans lequel sur son côté tourné vers le rail est disposé un dispositif de frein de rail (27), qui comprend un corps de frein (28) pouvant tourner horizontalement et réglable en hauteur.

15. Longeron (1) de châssis suivant la revendication 14, dans lequel le corps de frein (28) est fixé au longeron (1) de châssis de manière à être réglable en hauteur, par l'intermédiaire d'un support de frein (29) pouvant tourner horizontalement.

16. Longeron (1) de châssis suivant la revendication 15, dans lequel le dispositif de frein de rail (27) comprend un dispositif d'entraînement (30), qui est relié rigidement fixe au longeron (1) de châssis et dans lequel le support de frein (22) est monté de manière à pouvoir tourner horizontalement.

17. Longeron (1) de châssis suivant la revendication 16, dans lequel le corps de frein (28) peut être déplacé dans la direction longitudinale par rapport au support de frein (29) par le dispositif d'entraînement (30) jusqu'à ce que son mouvement soit limité.

18. Longeron (1) de châssis suivant la revendication 17, dans lequel le corps de frein (28) est muni de boutonnières, dans lesquels sont guidés des boulons (33,34) qui peuvent être vissés dans le support de frein (29).
